# EUROPÄISCHE PATENTSCHRIFT

(11) **EP 0 799 965 B1**
(45) Veröffentlichungstag und Bekanntmachung des Hinweises auf die Patenterteilung: **02.09.1998**
(21) Anmeldenummer: 97104259.3
(22) Anmeldetag: 13.03.1997
(51) Int. Cl.: E06B 3/984

(54) **Bausatz für einen Fensterflügelrahmen aus Holz**
Assembly set for wooden wingframes
Ensemble constructif pour cadres de battants pour fenêtres

(30) Priorität: 02.04.1996 DE 19613156
(43) Veröffentlichungstag der Anmeldung: 08.10.1997
(73) Patentinhaber: Krischer, Harry, 56651 Oberzissen (DE)
(72) Erfinder: Krischer, Harry, 56651 Oberzissen (DE)
(74) Vertreter: Liebau, Gerhard, Dipl.-Ing.

(56) Entgegenhaltungen:
- BE-A- 670 324
- CH-A- 546 877
- DE-A- 2 152 321
- DE-A- 3 700 778
- DE-U- 8 427 908
- DE-U- 8 507 210
- NL-A- 9 102 135

## Beschreibung

Die Erfindung betrifft einen Bausatz für einen Fensterflügelrahmen aus Holz, bestehend aus vier vor dem Zusammenbau des Rahmens fertig bearbeiteten Rahmenhölzern, von denen jeweils zwei an jeder Ecke des Rahmens über ein in der Rahmenebene im wesentlichen quadratisches Eckstück rechtwinklig aneinandergrenzend unter Verwendung von Schrauben miteinander verbindbar sind, wobei das Eckstück an seinen beiden der Glasscheibe abgewandten Außenflächen eine Profilierung aufweist, die der AuBenprofilierung der Rahmenhölzer an deren der Glasscheibe abgewandten Außenflächen entspricht, wobei das Eckstück rechtwinklig aneinandergrenzende Innenflächen aufweist, die jeweils an einer rechtwinklig zur Längsrichtung des jeweiligen Rahmenholzes verlaufenden Stirnfläche desselben anliegen und wobei das Eckstück an seinen Innenflächen jeweils mit mehreren vorstehenden Zapfen oder dgl. Vorsprüngen versehen ist, die in entsprechende Bohrungen oder dgl. Ausnehmungen in den Stirnflächen der Rahmenhölzer eingreifen, und wobei jedes Rahmenholz an seiner der Glasscheibe zugewandten Innenprofilierung mit einer senkrecht zur Rahmenebene verlaufenden Innenfläche und mit einer über diese vorstehende Glanswange versehen ist.

Bei einem derartigen bekannten Bausatz (DE 37 00 778 A1) sind die Rahmenhölzer an ihren Enden einfach rechtwinklig zu ihrer Längsrichtung abgeschnitten, wodurch sie ebene Stirnflächen aufweisen und mit diesen an den ebenfalls ebenen Innenflächen der Eckstücke anliegen. Diese Ausgestaltung ist scheinbar recht einfach, sie hat jedoch bei näherer Betrachtungsweise erhebliche Nachteile. Bei dem bekannten Bausatz ist nämlich die feste, aus einem Stück mit dem Rahmenholz bestehende Glaswange an derjenigen Seite des Rahmenholzes angeordnet, die beim Einsetzen des Flügelrahmens in einen Blendrahmen an der Innenseite des Gebäudes liegt, d.h. an der gleichen Seite des Rahmenholzes an der sich auch der sogenannte Überschlag befindet, mit dem der Fensterflügelrahmen abdichtend an der Innenseite des Blendrahmens anliegt. Wenn jedoch die feste Glaswange dem Gebäudeinneren zugekehrt ist, dann kommen zwangsläufig die Glashalteleisten, welche an der der Glaswange abgekehrten Seite der Fensterscheibe angeordnet sind, an der GebäudeauBenseite zu liegen und sind dort den Witterungseinflüssen ausgesetzt.

Weil es nicht üblich ist, zwischen der Glashalteleiste und der Innenfläche des Rahmenholzes, an welcher die Glashalteleiste auf diesem aufliegt, eine Dichtung vorzusehen, kann daher Wasser zwischen Glashalteleiste und Rahmenholz eindringen und zu Fäulnisbildung führen. Das gleiche ist auch an den Gehrungsstellen der Glashalteleisten der Fall. Außerdem müssen die Stifte, mit denen die Glashalteleisten an den Rahmenhölzern fixiert werden, aus rostfreiem Stahl bestehen.

Der Erfindung liegt daher die Aufgabe zugrunde, einen Bausatz für einen Fensterflügelrahmen aus Holz der eingangs erwähnten Art zu schaffen, bei dessen Rahmenhölzern die feste Glaswange an der der Witterung ausgesetzten Außenseite des Fensterflügelrahmens angeordnet sein kann, um somit die Witterungsbeständigkeit und Lebensdauer des Fensterflügelrahmens zu erhöhen.

Dies wird nach der Erfindung dadurch erreicht, daß bei Rahmenhölzern, deren feste Glaswangen an der der Witterung ausgesetzten Außenseite des Rahmenholzes angeordnet sind, jedes Rahmenholz in dem Bereich der Glaswange eine sich über die dortige Breite des Rahmenholzes erstreckende, gegenüber der Stirnfläche zurückspringende Ausfräsung aufweist, deren Querschnitt dem Querschnitt des Glaswange des angrenzenden Rahmenholzes entspricht, und daß das Eckstück im Bereich der Glaswangen einen über seine beiden Innenflächen vorspringenden Ansatz aufweist, der passend in die Ausfräsungen der beiden angrenzenden Rahmenhölzer eingreift.

Dank dieser Ausgestaltung ist die feste Glaswange an der der Witterung ausgesetzten Außenseite deE Fensterflügelrahmens angeordnet, wie es an sich bei Fensterflügelrahmen herkömmlicher Konstruktion üblich ist. Da die feste Glaswange mit dem jeweiligen Rahmenholz eine Einheit bildet, ist das Eindringen von Wasser zwischen Glaswange und Rahmenholz völlig ausgeschlossen. Fäulnisbildung wird somit vermieden und die Lebensdauer des Fensterflügelrahmens erhöht. Daneben hat aber auch der erfindungsgemäße Bausatz gegenüber Fensterflügelrahmen aus Holz, deren Rahmenhölzer in herkömmlicher Weise an ihren zusammenstoßenden Enden mit Zapfen und Schlitzen versehen sind und miteinander verleimt sind, oder solchen, bei denen die Rahmenhölzer mittels eingeleimter Dübel miteinander verbunden sind, die gleichen Vorteile wie auch der eingangs erwähnte Fensterflügelrahmen. Die Rahmenhölzer des erfindungsgemäßen Bausatzes können nämlich vor dem Zusammenbau des Rahmens fertig bearbeitet, d.h. an ihren Längsseiten und Stirnflächen profiliert und anschließend einer Oberflächenbehandlung unterworfen werden. Insbesondere können alle Rahmenhölzer die gleiche Längsprofilierung und die gleiche Profilierung an ihren Stirnflächen aufweisen, so daß die Anzahl der erforderlichen Werkzeuge und Maschinen verringert wird. Es ist auch möglich, die Rahmenhölzer und die Eckstücke in großen Mengen vorzufertigen und den Bausatz kleineren und mittleren Handwerksbetrieben (Schreinereien), die sich teure Werkzeuge und Maschinen für eine DIN-gerechte Fensterfertigung nicht leisten können, zur Verfügung zu stellen. Dieser, z.B. in Maßanfertigung hergestellte, Bausatz braucht dann in dem jeweiligen Handwerksbetrieb nur noch zusammengesetzt zu werden, ohne daß hierfür teure Werkzeuge oder eine Rahmenpresse erforderlich sind. Die Verbindung der Eckstücke mit den Rahmenhölzern kann einfach durch Schrauben ohne Verwendung von Leim erfolgen, was den Zusammenbau sehr vereinfacht. Auch das Problem des Recyclings ist gelöst, denn nicht mehr benötigte Fensterflügel können in einfacher Weise in ihre Bestandteile zerlegt werden.

Eine besonders vorteilhafte Ausgestaltung der Erfindung besteht darin, daß zwischen der quer zur Rahmenebene verlaufenden Begrenzungsfläche der Ausfräsung und der zugeordneten Begrenzungsfläche des Ansatzes eine elastische Dichtung vorgesehen ist. Durch diese elastische Dichtung und die definierte Pressung durch die Schrauben, mit denen die Eckstücke mit den Rahmenhölzern verbunden sind, wird eine dauerhafte Abdichtung zwischen den außen liegenden Teilen des Eckstückes und dem Rahmenholz erreicht. Dank dieser Abdichtung kann auch keine Feuchtigkeit von der Stirnfläche her im Bereich der Ausfräsung in das Holz eindringen.

Weitere vorteilhafte Ausgestaltungen sind in den übrigen Unteransprüchen gekennzeichnet.

Die Erfindung wird in folgendem, anhand von in der Zeichnung dargestellten Ausführungsbeispielen näher erläutert.

Es zeigen:
- Figur 1: eine Explosionsdarstellung der Eckverbindung von zwei Rahmenhölzern in perspektivischer Ansicht,
- Figur 2: die Außenansicht eines Eckstückes,
- Figur 3: die Seitenansicht desselben in Richtung III der Figur 2,
- Figur 4: eine Stirnansicht in Richtung IV der Figur 2,
- Figur 5: die Innenansicht einer Ecke des zusammengebauten Fensterflügelrahmens,
- Figur 6: einen Teilquerschnitt des fertigen Fensterflügels mit dem unteren Teil des Blendrahmens,
- Figur 7: die Außenansicht des Eckstückes einer zweiten Ausführungsform,
- Figur 8: die Seitenansicht des Eckstückes in Richtung VIII der Figur 7,
- Figur 9: die Stirnansicht des Eckstückes in Richtung IX der Figur 7.
- Figur 10: einen Teilquerschnitt eines fertigen Fensterflügels in einer zweiten Ausführungsform-

Der erfindungsgemäße Bausatz für einen Fensterflügelrahmen umfaßt insgesamt vier Rahmenhölzer 1, von denen in Figur 1 nur die Enden von zwei Rahmenhölzern 1 dargestellt sind. Außerdem gehören zu dem Bausatz vier gleichartig ausgestaltete Eckstücke 2, von denen ebenfalls nur eines gezeigt ist. Mittels dieses Eckstückes 2 werden an jeder Ecke des Fensterflügelrahmens zwei rechtwinklig aneinandergrenzende Rahmenhölzer 1 miteinander verbunden. Die Rahmenhölzer 1, 2 sind bezüglich ihrer Längsprofilierungen und auch ihrer Formgebung an ihren Enden völlig identisch und unterscheiden sich voneinander nur längenmäßig. Für die Längsprofilierung aller Rahmenhölzer 1 können also dieselben Werkzeuge verwendet werden, ebenso wie man für die Endenbearbeitung nur ein Werkzeug benötigt. Die Rahmenhölzer werden vor dem Zusammenbau des Fensterflügelrahmens fertig bearbeitet und oberflächenbehandelt.

Die Rahmenhölzer 1 weisen hierbei an ihren der Glasscheibe abgewandten Außenflächen eine Außenprofilierung 3 auf, die der üblichen Außenprofilierung von Fensterflügelrahmen entspricht. Das Eckstück 2 ist an seinen beiden rechtwinklig aneinandergrenzenden, der Glasscheibe abgewandten AuBenflächen 4 mit einer Profilierung versehen, die im wesentlichen der Außenprofilierung 3 des Rahmenholzes 1 entspricht. Das Eckstück 2 weist ferner an seinen den AuBenflächen 4 gegenüberliegenden Seiten zwei rechtwinklig aneinandergrenzende Innenflächen 5 auf. Diese Inneflächen 5 erstrecken sich senkrecht zur Rahmenebene. Sie dienen zur Anlage jeweils einer rechtwinklig zur Längsrichtung des jeweiligen Rahmenholzes 1 verlaufenden Stirnfläche 6. Das Eckstück 2 ist ferner an seinen Innenflächen 5 mit mehreren vorstehenden Zapfen 7 versehen. In den Stirnflächen 6 der Rahmenhölzer 1 sind entsprechende Bohrungen 8 zum Eingriff der Zapfen 7 vorgesehen. Jedes Rahmenholz 1 ist ferner an seiner der Glasscheibe 10 zugekehrten Längsseite mit einer Innenprofilierung 9 versehen. Durch diese Innenprofilierung 9 ist im wesentlichen eine senkrecht zur Rahmenebene verlaufende Innenfläche 11 und eine über diese vorstehende Glaswange 12 gebildet. Die Glaswange 12 bildet mit dem Rahmenholz 1 eine feste Einheit. Die Glaswange 12 ist, wie sich insbesondere aus Figur 1 und 6 ergibt, an der der Witterung ausgesetzten Außenseite des Rahmenholzes 1 angeordnet. Durch die Außenprofilierung 3 ist ferner ein sogenannter Überschlag 13 gebildet, der bei geschlossenem Fensterflügel an der Innenseite des Blendrahmens 14 anliegt, wie es in Figur 6 gezeigt ist.

Jedes Rahmenholz 1 ist im Bereich der Glaswange 12 mit einer gegenüber der Stirnfläche 6 zurückspringenden Ausfräsung 15 versehen. Die Ausfräsung 15 erstreckt sich über die dortige Breite des Rahmenholzes 1. Der Querschnitt der Ausfräsung 15 entspricht dem Querschnitt der Glaswange des angrenzenden Rahmenholzes. Da alle Rahmenhölzer den gleichen Querschnitt aufweisen, entspricht praktisch der Querschnitt der Ausnehmung 15 auch dem Querschnitt der Glaswange 12 des zugehörigen Rahmenholzes 1.

Das Eckstück 2 weist im Bereich der Glaswangen 12 einen Ansatz 16 auf, der über beide Innenflächen 5 des Eckstückes vorspringt. Diese vorspringenden Bereiche des Ansatzes entsprechen in ihrem Querschnitt wiederum den Glaswangen, so daß der Ansatz 16 passend in die Ausfräsungen 15 der beiden angrenzenden Rahmenhölzer eingreifen kann.

Der Ansatz 16 kann an seinen beiden, den angrenzenden Rahmenhölzern 1 zugekehrten Seiten mit Zapfen 17 versehen sein. Im Bereich der Ausfräsungen 15 sind die Rahmenhölzer 1 mit entsprechenden Bohrungen 18, die sich in Längsrichtung der Rahmenhölzer erstrecken, und in welche die Zapfen 17 eingreifen können, versehen. Durch die Zapfen 7 und 17 wird die Stabilität der Eckverbindung erhöht. Das Eckstück 2 wird gegenüber den angrenzenden Rahmenhölzern genau fluchtend ausgerichtet und außerdem werden Verwindungen der Rahmenhölzer gegenüber dem Eckstück 2 praktisch unmöglich gemacht.

Jedes Eckstück ist ferner mit zwei sich senkrecht zu seinen Innenflächen 5 erstreckenden, in verschiedenen Ebenen angeordneten Durchgangsbohrungen 19 versehen. Diese Durchgangsbohrungen 19 dienen zum Durchtritt der Schrauben 20, die in die Stirnflächen der angrenzenden Rahmenhölzer 1 eingeschraubt werden und mit denen die gewünschte Anpressung der Innenflächen 5 des Eckstückes 2 an die Stirnflächen 6 der Rahmenhölzer und auch des Ansatzes 16 an die Ausfräsungen 15 der Rahmenhölzer 1 erreicht werden kann.

Die Eckstücke 2 mit den daran angeordneten Zapfen 7, 17 werden zweckmäßig aus Kunststoff gespritzt. Anstelle von Kunststoff kann jedoch gegebenenfalls auch Metall verwendet werden.

Um das Eindringen von Wasser in die Rahmenkonstruktion mit größerer Sicherheit auszuschließen, ist es zweckmäßig, wenn zwischen der quer zur Rahmenebene verlaufenden Begrenzungsfläche 15a der Ausfräsung 15 und der zugehörigen Begrenzungsfläche 16a des Ansatzes 16 eine elastische Dichtung 21 angeordnet wird. Diese Dichtung 21 erhält beim Anziehen der Schrauben 20 eine definierte Zusammenpressung. Sie verhindert vor allem, daß Wasser in die aus Hirnholz bestehende Begrenzungsfläche 15a des Rahmenholzes 1 eindringt. Dank der Elastizität der Dichtung 21 bleibt ihre Dichtungswirkung langzeitlich unverändert.

Ferner ist es vorteilhaft, wenn das Eckstück 1 zumindest im Bereich seines Ansatzes 16 über die Außenseiten 1a der angrenzenden Rahmenhölzer 1 vorsteht. Die Begrenzungsfläche 15a braucht dann nämlich am Übergang in die Außenfläche 1a nicht mit einer Abrundung versehen zu werden. Auf diese Weise wird vermieden, daß Hirnholz Witterungseinflüssen ausgesetzt wird.

Das in den Figuren 7 - 9 dargestellte Ausführungsbeispiel stimmt im wesentlichen mit dem vorstehend beschriebenen Ausführungsbeispiel überein. Für Teile gleicher Funktion sind bei diesem Ausführungsbeispiel die gleichen Bezugszeichen verwendet worden und vorstehende Beschreibung trifft auch auf das in Figur 7 - 9 dargestellt Ausführungsbeispiel sinngemäß zu.

Bei diesem Ausführungsbeispiel sind zur Erhöhung der Stabilität der Eckverbindung in die Stirnflächen 6 der Rahmenhölzer 1 mehrere Nuten 22 eingefräst, die sich jeweils parallel zur Rahmenebene erstrecken. An den Innenflächen 5 der Eckstücke 2 sind entsprechende, über die Innenflächen 5 vorstehende Federn 23 vorgesehen, die passend in die Nuten 22 der Rahmenhölzer eingreifen. Zweckmäßig weisen die Nuten 22 und auch die Federn 23 jeweils rechteckige Querschnitte auf. Nach dem Zusammenbau der Eckstücke 2 mit den Rahmenhölzern 1 und nach dem Einschrauben der Schrauben 20 greifen die Federn 23 in die Nuten 22 ein, wodurch an sehr vielen Flächen eine Kraftübertragung zwischen dem Eckstück und den angrenzenden Rahmenhölzern stattfindet. Die Herstellung der Nuten 22 erfordert keinen zusätzlichen Arbeitsaufwand, denn sie können bei der Endenbearbeitung der Rahmenhölzer mit dem Werkzeug durchgeführt werden, welches die Enden der Rahmenhölzer fräst und welches insbesondere die Ausfräsung 15 herstellt. Das Werkzeug wird nur mit entsprechenden Frässcheiben ausgerüstet sein, die die Nuten 22 fräsen. Das Eckstück 2 erfordert keine zusätzliche Bearbeitung. Die Federn 23 können ebenso wie die übrigen Teile des Eckstückes beim Spritzen angeformt werden. Aufgrund der Nut-Feder-Verbindungen kann die Anzahl der Zapfen 7, 17 und der entsprechenden Bohrungen in den Rahmenhölzern verringert werden oder gegebenenfalls ganz entfallen.

In Fig. 10 ist noch ein weiteres Ausführungsbeispiel dargestellt. Dank der Verwendung von Eckstücken kann bei dem erfindungsgemäßen Bausatz auf lose Glashalteleisten, die nach dem Einsetzen der Glasscheibe in den Flügelrahmen in diesem befestigt werden, wie es in Fig. 6 dargestellt ist, verzichtet werden. Bei dem in Fig. 10 dargestellten Ausführungsbeispiel weisen alle vier Rahmenhölzer 1 jeweils außer der festen Glaswange 12, die an der Außenseite des Rahmenholzes angeordnet ist, auch in ihrer Innenseite eine zweite feste Glaswange 32 auf, die an das Rahmenholz angeformt ist. Zwischen beiden festen Glaswangen 12, 32 ist eine Nut 31 eingefräst, deren Breite B senkrecht zur Fensterebene so groß ist, daß die Glasscheibe 10 unter Zwischenschaltung von Dichtungen 30 mit Spannung zwischen beide Glaswangen 12, 32 einsetzbar ist. Die Breite B entspricht auch dem lichten Abstand zwischen beiden Glaswangen 12, 32. Beim Zusammenbau des Flügelrahmens kann zunächst ein Rahmenholz 1 mit zwei Eckstücken 2 verbunden werden und dann die Glasscheibe 10 unter Zwischenschaltung der Dichtungen 30 in die Nut 31 dieses Rahmenholzes 1 eingesetzt werden. Die übrigen drei Rahmenhölzer werden dann nach und nach an die Glasscheibe 10 angesetzt und mit weiteren Eckstücken 2 verschraubt.

## Patentansprüche

1. Bausatz für einen Fensterflügelrahmen aus Holz, bestehend aus vier vor dem Zusammenbau des Rahmens fertig bearbeiteten Rahmenhölzern (1), von denen jeweils zwei an jeder Ecke des Rahmens über ein in der Rahmenebene im wesentlichen quadratisches Eckstück (2) rechtwinklig aneinandergrenzend unter Verwendung von Schrauben miteinander verbindbar sind, wobei das Eckstück (2) an seinen beiden der Glasscheibe (10) abgewandten AuBenflächen (4) eine Profilierung (3) aufweist, die der Außenprofilierung der Rahmenhölzer an deren der Glasscheibe abgewandten Außenflächen entspricht, wobei das Eckstück (2) rechtwinklig aneinandergrenzende Innenflächen (5) aufweist, die jeweils an einer rechtwinklig zur Längsrichtung des jeweiligen Rahmenholzes verlaufenden Stirnfläche (6) desselben anliegen und wobei das Eckstück (2) an seinen Innenflächen jeweils mit mehreren vorstehenden Zapfen (7) oder dgl. Vorsprüngen versehen ist, die in entsprechende Bohrungen (8) oder dgl. Ausnehmungen in den Stirnflächen der Rahmenhölzer eingreifen, und wobei jedes Rahmenholz an seiner der Glasscheibe zugewandten Innenprofilierung mit einer senkrecht zur Rahmenebene verlaufenden Innenfläche (11) und mit einer über diese vorstehenden Glaswange (12) versehen ist, **dadurch gekennzeichnet,** daß bei Rahmenhölzern (1), deren feste Glaswangen (12) an der der Witterung ausgesetzten Außenseite des Rahmenholzes (1) angeordnet sind, jedes Rahmenholz in dem Bereich der Glaswange (12) eine sich über die dortige Breite des Rahmenholzes erstreckende, gegenüber der Stirnfläche (6) zurückspringende Ausfräsung (15) aufweist, deren Querschnitt dem Querschnitt der Glaswange (12) des angrenzenden Rahmenholzes (1) entspricht, und daß das Eckstück (2) im Bereich der Glaswangen (12) einen über seine beiden Innenflächen (5) vorspringenden Ansatz (16) aufweist, der passend in die Ausfräsungen (15) der beiden angrenzenden Rahmenhölzer (1) eingreift.

2. Bausatz nach Anspruch 1, **dadurch gekennzeichnet**, daB der Ansatz (16) mit Zapfen (17) versehen ist, die in sich in Längsrichtung des Rahmenholzes (1) erstreckende, im Bereich der Ausfräsungen (15) vorgesehene Bohrungen (18) der Rahmenhölzer eingreifen.

3. Bausatz nach Anspruch 1 oder 2, **dadurch gekennzeichnet,** daß jedes Eckstück (2) mit zwei sich senkrecht zu seinen Innenflächen (5) erstreckenden, in verschiedenen Ebenen angeordneten Durchgangsbohrungen (19) für den Durchtritt der Schrauben (20) versehen ist.

4. Bausatz nach einem der Ansprüche 1 bis 3, **dadurch gekennzeichnet,** daß zwischen der quer zur Rahmenebene verlaufenden Begrenzungsfläche (15a) der Ausfräsung (15) und der zugeordneten Begrenzungsfläche (16a) des Ansatzes (16) eine elastische Dichtung (21) vorgesehen ist.

5. Bausatz nach einem der Ansprüche 1 bis 4, **dadurch gekennzeichnet,** daß das Eckstück (2) zumindest im Bereich seines Ansatzes (16) über die Außenseiten (1a) der angrenzenden Rahmenhölzer (1) vorsteht.

6. Bausatz nach einem der Ansprüche 1 bis 5, **dadurch gekennzeichnet,** daß in die Stirnflächen (6) der Rahmenhölzer mehrere, parallel zur Rahmenebene verlaufende Nuten (22) eingefräst sind und daß an den Innenflächen (5) der Eckstücke (2) entsprechende, über die Innenflächen vorstehende Federn (23) vorgesehen sind, die in die Nuten (22) der Rahmenhölzer passend eingreifen.

7. Bausatz nach Anspruch 6, **dadurch gekennzeichnet,** daß die Nuten (22) und Federn (23) jeweils reckteckige Querschnitte aufweisen.

8. Bausatz nach einem der Ansprüche 1 bis 7, **dadurch gekennzeichnet,** daß das Eckstück (2) einschließlich der Zapfen (7, 17) aus Kunststoff besteht.

9. Bausatz nach einem der Ansprüche 1 bis 7, **dadurch gekennzeichnet,** daß das Eckstück (2) einschließlich der Zapfen (7, 17) aus Metall besteht.

10. Bausatz nach einem der Ansprüche 1 bis 9, **dadurch gekennzeichnet,** daß die Rahmenhölzer jeweils außer der festen Glaswange (12) an der Außenseite an ihrer Innenseite eine zweite feste Glaswange (32) aufweisen, wobei der gegenseitige lichte Abstand zwischen beiden Glaswangen so groß ist, daß die Glasscheibe (10) unter Zwischenschaltung von Dichtungen (30) mit Spannung zwischen beide Glaswangen (12, 32) einsetzbar ist.

## Claims

1. A kit for a window leaf frame of wood, consisting of four frame timbers (1) finished before assembly of the frame, of which each two at each corner of the frame can be connected together using screws, adjoining one another at right angles via a corner piece (2) which is essentially square in the plane of the frame, wherein the corner piece (2) has profiling (3) on its two outer surfaces (4) facing away from the pane of glass (10) which corresponds to the outer profiling of the frame timbers on their outer surfaces facing away from the pane of glass, wherein the corner piece (2) has adjoining inner surfaces (5) at right angles to one another, which each bear on an end surface (6) of the corresponding frame timber at right angles to the longitudinal direction thereof, and wherein the corner piece (2) is provided on each of its inner surfaces with a plurality of projecting pegs (4) or like projections which engage in corresponding bores (8) or like recesses in the end surfaces of the frame timbers, and wherein each frame timber is provided on its inner profiling facing the pane of glass with an inner surface (11) perpendicular to the plane of the frame and with a glass bead (12) projecting beyond this, characterized in that with frame timbers (1), whose fixed glass beads (12) are disposed on the outer side of the frame timber (1) exposed to the weather, each frame timber has a rebate (15) extending in the region of the glass bead (12) over the width there of the frame timber and set back relative to the end surface (6), with a cross-section corresponding to the cross-section of the glass bead (12) of the adjoining frame timber (1), and in that the corner piece (2) has a ledge (16) in the region of the glass beads (12) projecting beyond its two inner surfaces (5), which mates in the rebates (15) of the two adjoining frame timbers (1).

2. A kit according to claim 1, characterized in that the ledge (16) is provided with pegs (17), which engage in bores (18) of the frame timbers extending in the longitudinal direction of the frame timber (1), in the region of the rebates (15).

3. A kit according to claim 1 or 2, characterized in that each corner piece (2) is provided with two through bores (19) for the passage of screws (20), extending perpendicular to its inner surfaces (5) and arranged at different levels.

4. A kit according to any of claims 1 to 3, characterized in that an elastic seal (21) is provided between the end surface (15a) of the rebate (15) extending transversely to the plane of the frame and the associated end surface (16a) of the ledge (16).

5. A kit according to any of claims 1 to 4, characterized in that the corner piece (2) projects beyond the outer sides (1a) of the adjoining frame timbers (1) at least in the region of its ledge (16).

6. A kit according to any of claims 1 to 5, characterized in that a plurality of grooves (22) are cut in the end surfaces (6) of the frame timbers, parallel to the plane of the frame, and in that corresponding tongues (23) are provided on the inner surfaces (5) of the corner pieces (2), projecting beyond the inner surfaces and mating in the grooves (22) of the frame timbers.

7. A kit according to claim 6, characterized in that the grooves (22) and tongues (23) each have a rectangular cross-section.

8. A kit according to any of claims 1 to 7, characterized in that the corner piece (2), inclusive of the pegs (7, 17), consists of plastics material.

9. A kit according to any of claims 1 to 7, characterized in that the corner piece (2), inclusive of the pegs (7, 17), consists of metal.

10. A kit according to any of claims 1 to 9, characterized in that the frame timbers (1) each have in addition to the fixed glass bead (12) on the outer side, a second fixed glass bead (32) on their inner side, wherein the clear space between the two glass beads is of such a size that the pane of glass (10) can be fitted gripped between the two glass beads (12, 32) with interposition of seals (30).

## Revendications

1. Ensemble constructif pour cadres de battants pour fenêtres en bois, composé de quatre pièces de bois (1) façonnées avant l'assemblage du cadre, dont deux peuvent être respectivement raccordées ensemble à chaque coin du cadre par l'intermédiaire d'une pièce de coin (2) principalement carrée au niveau du cadre et de manière perpendiculairement adjacente l'une par rapport à l'autre, en utilisant des vis, la pièce de coin (2) présentant sur ses deux surfaces extérieures (4) opposées à la vitre un profil (3) correspondant au profil extérieur des pièces de bois sur leurs surfaces extérieures opposées à la vitre, la pièce de coin (2) présentant des surfaces intérieures (5) perpendiculairement adjacentes, en contact respectivement avec une surface frontale (6) de la pièce de bois perpendiculairement au sens longitudinal de la pièce de bois respective, et la pièce de coin (2) étant munie, sur ses surfaces intérieures, respectivement de plusieurs chevilles (7) saillantes ou saillies similaires qui s'engagent dans des trous (8) correspondants ou évidements similaires prévus dans les faces frontales des pièces de bois (1), et chaque pièce de bois, sur son profil intérieur tourné vers la vitre, étant munie d'une surface intérieure (11) perpendiculaire au niveau du cadre et d'une face de vitrage (12) dépassant au-dessus de cette surface intérieure, **caractérisé en ce que** pour des pièces de bois (1), dont les faces de vitrage (12) fixes sont placées sur le côté extérieur de la pièce de bois (1) exposé aux intempéries, chaque pièce de bois, dans la partie de la face de vitrage (12), présente une fraisure (15) s'étendant sur la largeur de la pièce de bois en retrait par rapport à la surface frontale (6) dont la section correspond à la section de la face de vitrage (12) de la pièce de bois (1) adjacente, et que la pièce de coin (2), dans la partie de la face de vitrage (12), présente une avancée saillante (16) sur ses deux surfaces intérieures (5) qui a prise avec précision dans les fraisures (15) des deux pièces de bois (1) adjacentes.

2. Ensemble constructif selon la revendication 1, **caractérisé en ce que** l'avancée (16) est munie de chevilles (17) qui s'engagent dans des trous (18) des pièces de bois s'étendant en sens longitudinal de la pièce de bois (1) et prévus dans la partie des fraisures (15).

3. Ensemble constructif selon la revendication 1 ou 2, **caractérisé en ce que** chaque pièce de coin (2) est munie de deux trous de passage (19) s'étendant perpendiculairement à ses surfaces intérieures (5) et placés à différents niveaux pour le passage des vis (20).

4. Ensemble constructif selon l'une des revendications 1 à 3, **caractérisé en ce qu'**un joint (21) élastique est prévu entre la surface de limitation (15a) de la fraisure (15), transversalement par rapport au niveau du cadre, et la surface de limitation correspondante (16a) de l'avancée (16).

5. Ensemble constructif selon l'une des revendications 1 à 4, **caractérisé en ce que** la pièce de coin (2), au moins dans la partie de son avancée (16), dépasse les côtés extérieurs (1a) des pièces de bois (1) adjacentes.

6. Ensemble constructif selon l'une des revendications 1 à 5, **caractérisé en ce que** plusieurs rainures (22), parallèles au niveau du cadre, sont fraisées dans les surfaces frontales (6) des pièces de bois et que des languettes (23) correspondantes, dépassant au-dessus des surfaces intérieures, sont prévues sur les surfaces intérieures (5) des pièces de coin (2), languettes (23) qui s'engagent avec précision dans les rainures (22) des pièces de bois.

7. Ensemble constructif selon la revendication 6, **caractérisé en ce que** les rainures (22) et les languettes (23) présentent des sections respectivement rectangulaires.

8. Ensemble constructif selon l'une des revendications 1 à 7, **caractérisé en ce que** la pièce de coin (2) y compris les chevilles (7, 17) sont en plastique.

9. Ensemble constructif selon l'une des revendications 1 à 7, **caractérisé en ce que** la pièce de coin (2) y compris les chevilles (7, 17) sont en métal.

10. Ensemble constructif selon l'une des revendications 1 à 9, **caractérisé en ce que** les pièces de bois présentent respectivement, du côté extérieur, outre la face de vitrage fixe (12), une seconde face de vitrage (32) fixe sur leur côté intérieur, l'écartement entre les deux faces de vitrage étant si grand que la vitre (10) de verre est insérable en intercalant des joints (30) avec tension entre les deux faces de vitrage (12,32).
